# EUROPÄISCHE PATENTSCHRIFT

(11) **EP 0 453 401 B1**
(45) Veröffentlichungstag und Bekanntmachung des Hinweises auf die Patenterteilung: **03.01.1996**
(21) Anmeldenummer: 91810260.9
(22) Anmeldetag: 09.04.1991
(51) Int. Cl.: A47B 17/02, A47B 85/02

(54) **Präsentations- und Arbeitstisch**
Display and work table
Table de présentation et de travail

(30) Priorität: 14.04.1990 CH 1258/90
(43) Veröffentlichungstag der Anmeldung: 23.10.1991
(73) Patentinhaber: Suter, Bruno, CH-6354 Vitznau (CH)
(72) Erfinder: Suter, Bruno, CH-6354 Vitznau (CH)

(56) Entgegenhaltungen:
- DE-A- 2 731 673
- DE-A- 3 101 628
- DE-U- 8 807 040
- US-A- 4 372 631

## Beschreibung

Die Erfindung betrifft einen Tisch nach dem Oberbegriff des Anspruchs 1. Ein solcher Tisch ist beispielsweise durch die DE-A-2731673 bekannt geworden.

Derartige Tische, im besonderen wenn sie zur Präsentation von Waren in Verkaufsläden eingesetzt werden, sind einer nicht zu berechnenden Belastung ausgesetzt, weshalb solche schwer und oft sehr unbeweglich gebaut sind.

Dazu ist es kaum möglich, solches Mobiliar im Vorrat zu haben, um bei erforderlicher Präsentationsflächenerweiterung solche kurzfristig aufstellen zu können.

Der Erfindung liegt die Aufgabe zugrunde, die Mängel der bekannten Tische zu vermeiden sowie ein schnelles und einfaches Bereitstellen zu gewährleisten, ebenso in eingeklappter Form leicht transportfähig zu machen. Der Tisch soll auch für andere Anwendungen eingesetzt werden können; - zum Beispiel versehen mit einer Vollplatte, vorzugsweise aus Holz, als Zeichnungstisch, - oder mit einem am Gestell angebauten Aggregat und entsprechender Platte zum Beispiel aus Marmor, als Kühl- oder Wärmetisch, - oder mit einem Rost aus Holz, - oder beispielsweise aus Inox-Chromstahlformblech.

Die Aufgabenlösung erfolgt mit den Merkmalen des kennzeichnenden Teils des Anspruchs 1 . Weitere Merkmale der Erfindung sind Gegenstand der abhängigen Ansprüche 2 bis 9.

Weil seine Platte zusammen mit der Plattenachse neigungsverstellbar ist, ist es möglich, diesen Tisch den wechselnden Anforderungen der Präsentation verschiedener Waren gerecht zu werden. Wie auch gezeigt wird, ist es auch möglich, den Raumbedarf der Präsentations- und Verkaufstische stark zu reduzieren , wenn sie nicht im Gebrauch sind und/oder transportiert werden. Es ist auch vorteilhaft, wenn die Platte kühl- oder heizbar ausgebildet ist, weil man dadurch die darüber angeordnete Ware entsprechend temperieren kann.

Die Warendarbietung optimal zu gestalten kann dadurch erreicht werden, dass die Teilplatten , wie aus der Zeichnung Fig. 2 ersichtlich, in der Waagrechten parallel oder wie aus der Zeichnung Fig. 3 ersichtlich, in der Neigung nicht parallel zueinander gestellt werden können.

Weiter ist es vorteilhaft, zusammen mit einer Vollplatte, vorzüglicherweise aus Holz, zum Beispiel Formholz mit einem geeigneten Deckblatt, zusammen mit einem an die Platte befestigten Zeichnungsgerät, den Tisch als höhen- und neigungsverstellbaren Zeichnungstisch zu verwenden.

Der vielseitigen Anpassbarkeit ist eine Ausführungsform der Erfindung dienlich, bei welcher die Platte und/oder wenigstens Teilplatten ohne Werkzeuge entfernbar ist/sind.

Vorteilhaft ist ferner eine Ausführung der Erfindung, bei welcher an der im Gebrauch vorderen Kante des Plattenhalters eine Teilplatte in der Neigung verstellbar ist und im Gebrauch um die Plattenachse in der Neigung vorteilhaft ohne Werkzeug mittels eingebautem Mechanismus durch einen Hebel aus der Klemmvorrichtung gelöst und von Hand in die gewünschte Neigung verstellbar ist, wobei anschliessend der Mechanismus durch den Hebel wieder kraftschlüssig mit dem Plattenhalter über die Achse verbunden wird.

Die Erfindung wird nachstehend anhand der rein schematischen Zeichnung beispielsweise besprochen.
Es zeigen:
- Fig. 1: ein Schaubild einer Ausführungsform eines erfindungsgemässen Präsentations- und Arbeitstisches mit an der hinteren Kante angebrachter neigungsverstellbarer Teilplatte.
- Fig. 2: eine Seitenansicht nach Pfeil A in Fig. 1, wobei die Platte auf der Rückseite und an der Vorderseite durch eine in sich waagrecht gestellten Teilplatte ergänzt ist.
- Fig. 3: eine der Fig. 2 ähnliche Seitenansicht, in welcher die Platte in einer steileren Schräge, sowie mit der Teilplatte an der vorderen Kante parallel zum Boden und der Teilplatte an der hinteren Kante in der Geraden zur Platte angeordnet sind.
- Fig. 4: eine Seitenansicht, im gleichen Blickwinkel wie Fig. 2 und 3, von zwei Präsentations- oder Arbeitstischen mit einer an der Platte belassenen Teilplatte, nach einer Möglichkeit horizontal zu stapeln.

Der in (Fig. 1, 2, 3 und 4) in einer Grundausführung gezeichnete Präsentations- und Arbeitstisch 1 ist in (Fig. 2) um einen Teilplattenhalter 32 mit einer Teilplatte 41 erweitert und in der (Fig. 3) durch in einer anderen Neigung gezeigten Platte mit einer in der Gerade der Platten verlaufenden Teilplatte an der hinteren Kante 31, welche sich oben befindet gezeichnet, aber sonst nicht verändert.

Der Verkaufstisch 1 weist ein metallenes Gestell 2 auf, welches zwei Beine 21 und eine Querverbindung 24 dieser Beine 21 aufweist. Jedes der Beine 21 ist einem auf den Kopf gestellten T ähnlich. Die horizontal verlaufenden Füsse 22 weisen eine nach oben abstehende Säule 23 auf. Jede dieser Säulen 23 ist zur Höhenverstellung des Präsentations- und Arbeitstisches 1 teleskopartig längenverstellbar, wozu nicht gezeichnete an sich handelsübliche Organe eingesetzt werden, wie Riegel, Schrauben und dergleichen.

Am Gestell 2 ist ein Plattenhalter 3 um einen horizontal zu ihm gelegene Plattenachse H schwenkbar angebracht. Der Plattenhalter 3 kann in seine vertikale Ruhelage (Fig. 4) und seine Arbeitslage (Fig. 1, 2 und 3), welche in einer nicht bestimmten Schräge sein kann, geschwenkt werden, wobei er in jeder, oder mindestens in Stufen und der Ruhelage fixierbar ist. Die zur Fixierung dienenden Mittel sind nicht gezeichnet, weil sie an sich handelsübliche Orange sein können.

Die vordere oder hintere Kante 31 des Plattenhalters 3 ist zur Aufnahme der Teilplattenhalter 32 ausgebildet. Dadurch können die Teilplatten 41 in ihrer Neigung um die Plattenachse P, welche am Plattenhalter 3 und am Teilplattenhalter 32 gelagert ist, für die Präsentation von Ware oder für das Arbeiten auf dem Tisch in die vorzüglichste Schräge eingestellt werden.

Aus der (Fig. 4) ersieht man, wie man erfindungsgemässe Verkaufstische 1 der gezeichneten Ausführungsform horizontal raumsparend ineinander schieben kann, was nicht nur beim Lagern, sondern auch beim Transport vorteilhaft sein kann.

## Patentansprüche

1. Präsentations- und Arbeitstisch mit einem Gestell (2) und einer daran in der Höhe und in der Neigung verstellbar angebrachten Platte (4), die mit ihrem Plattenhalter (3) um eine am Gestell (2) gelagerte Halterachse (H) schwenkbar ist, sowie einer Teilplatte (41), die um eine zur Halterachse (H) parallele Plattenachse (P) gegenüber der Platte (4) schwenkbar ist, DADURCH GEKENNZEICHNET, dass an dem Plattenhalter (3) die Plattenachse (P) gelagert ist, an der frei auskragend ein die Teilplatte (41) tragender Teilplattenhalter (32) schwenkbar angeschlossen ist.

2. Präsentations- und Arbeitstisch nach Anspruch 1, dadurch gekennzeichnet, dass das Gestell (2) in der Höhe verstellbare, einem umgekehrten T ähnliche Beine (21) aufweist, welche je einen horizontalen Fuss (22) und je eine oder zwei nach oben abstehende Säulen (23) aufweisen.

3. Präsentations- und Arbeitstisch nach Anspruch 1 oder 2, dadurch gekennzeichnet, dass an der der Teilplatte (41) gegenüberliegenden Kante der Platte (4) an dem Plattenhalter (3) eine weitere Teilplatte (41) vorgesehen ist.

4. Präsentations- und Arbeitstisch nach Anspruch 3, dadurch gekennzeichnet, dass die Teilplatten (41) und die Platte (4) als Rost und/oder als ganzflächige Platten ausgebildet sind.

5. Präsentations - und Arbeitstisch nach Anspruch 3 oder 4, dadurch gekennzeichnet, dass die Teilplatten (41) zusammen mit dem Teilplattenhalter (32) durch einen Klemmechanismus am Teilplattenhalter (32) ohne Werkzeugbenützung um die Plattenachse (P) mit dem Plattenhalter (3) in Winkeln (S) zur Achse (P) schwenkbar sind.

6. Präsentations - und Arbeitstisch nach einem der Ansprüche 3 bis 5, dadurch gekennzeichnet, dass die Teilplattenhalter (32) an der vorderen und hinteren Kante (31) vom Plattenhalter (3) mit oder ohne Werkzeug montier- und entfernbar sind.

7. Präsentations - und Arbeitstisch nach einem der Ansprüche 1 bis 6, dadurch gekennzeichnet, dass der Plattenhalter (3) mit den Teilplattenhaltern (32) mit Hydraulikmitteln von Hand oder motorisch oder mit mechanischen Mitteln neigungsverstellbar ist.

8. Präsentations - und Arbeitstisch nach einem der Ansprüche 1 bis 7, dadurch gekennzeichnet, dass der Plattenhalter (3) zusamen mit der Platte (4) und dem Teilplattenhalter (32) um die Halterachse (H) parallel zur Fußsäule des Gestells (2) umgeschwenkt werden kann.

9. Präsentations- und Arbeitstisch nach Anspruch 8, dadurch gekennzeichnet, dass er bei umgeschwenktem Plattenhalter (3) in horizontaler Richtung stapelbar ist.

## Claims

1. A presentation and work table having a frame (2) and a board (4) which is mounted on the frame such that it is adjustable vertically and in its inclination and which is pivotal by means of its board holder (3) about a holder axis (H) mounted on the frame (2), and having a part board (41) which is pivotal with respect to the board (4) about a board axis (P) parallel to the holder axis (H), characterized in that the board axis (P) is mounted on the board holder (3) and has pivotally attached to it, freely projecting, a part board holder (32) carrying the part board (41).

2. A presentation and work table according to Claim 1, characterized in that the frame (2) has legs (21) which are vertically adjustable, are similar to an inverted T and each have a horizontal foot (22) and each have one or two upwardly protruding supports (23).

3. A presentation and work table according to Claim 1 or 2, characterized in that a further part board (41) is provided on the board holder (3), at the edge of the board (4) opposite the part board (41).

4. A presentation and work table according to Claim 3, characterized in that the part boards (41) and the board (4) are constructed as a grid and/or as solid-surface boards.

5. A presentation and work table according to Claim 3 or 4, characterized in that the part boards (41), together with the part board holder (32), are pivotal about the board axis (P) without the use of tools by means of a clamping mechanism on the part board holder (32), the board holder (3) being at right angles (S) with respect to the axis (P).

6. A presentation and work table according to one of Claims 3 to 5, characterized in that the part board holders (32) can be mounted on and removed from the front and rear edge (31) of the board holder (3) with or without a tool.

7. A presentation and work table according to one of Claims 1 to 6, characterized in that the board holder (3), together with the part board holders (32), is adjustable in its inclination by hydraulic means by hand or in motor-driven manner or by mechanical means.

8. A presentation and work table according to one of Claims 1 to 7, characterized in that the board holder (3) may be pivoted together with the board (4) and the part board holder (32) about the holder axis (H), parallel to the foot support of the frame (2).

9. A presentation and work table according to Claim 8, characterized in that it may be stacked with the board holder (3) pivoted around in the horizontal direction.

## Revendications

1. Table de présentation et de travail avec un socle (2) et un plateau (4) qui y est attaché, réglable en hauteur et en inclinaison, pivotable avec son porte-plateau (3) autour d'un axe (H) monté sur le socle (2), et avec une allonge (41) pouvant pivoter par rapport au plateau (4) autour d'un axe d'allonge (P) parallèle à l'axe du porte-plateau (H), CARACTERISEE EN CE QUE sur le porte-plateau (3) est monté l'axe d'allonge (P), sur lequel est attaché de façon pivotable un support-allonge (32) en porte-à-faux et supportant une allonge (41).

2. Table de présentation et de travail selon la revendication 1, caractérisée en ce que le socle (2) est réglable en hauteur et présente des pieds (21) ressemblant à un T renversé et comportant chacun une base horizontale (22) et chacun un ou deux piliers (23) dirigés vers le haut.

3. Table de présentation et de travail selon la revendication 1 ou 2, caractérisée en ce que sur le bord du plateau (4) opposé à l'allonge (41) est prévue une autre allonge (41) montée sur le porte-plateau (3).

4. Table de présentation et de travail selon la revendication 3, caractérisée en ce que les allonges (41) et le plateau (4) sont formés comme grilles et/ou comme plaques pleines.

5. Table de présentation et de travail selon la revendication 3 ou 4, caractérisée en ce que les allonges (41) ainsi que le porte-allonges (32) sont réglables grâce à un mécanisme de blocage sur le porte-allonge (32) sans utiliser d'outils autour de l'axe de plateau (P) et selon un angle (S) par rapport à l'axe de plateau (P).

6. Table de présentation et de travail selon l'une des revendications 3 à 5, caractérisée en ce que les porte-allonges (32) peuvent être montés et démontés avec ou sans outils sur les bords avant et arrière (31) du porte-plateau (3).

7. Table de présentation et de travail selon l'une des revendications 1 à 6, caractérisée en ce que le porte-plateau (3) et les porte-allonges (32) sont inclinables grâce à des moyens hydrauliques manuellement ou de façon motorisée ou mécanisée.

8. Table de présentation et de travail selon l'une des revendications 1 à 7, caractérisée en ce que le porte-plateau (3) ainsi que le plateau (4) et le porte-allonge (32) peuvent être rabattus autour de l'axe (H) parallèlement aux piliers du socle (2).

9. Table de présentation et de travail selon la revendication 8, caractérisée en ce qu'elle peut être empilable dans le sens horizontal lorsque le porte-plateau (3) est rabattu.
